# EUROPÄISCHE PATENTSCHRIFT

(11) **EP 0 230 560 B1**
(45) Veröffentlichungstag und Bekanntmachung des Hinweises auf die Patenterteilung: **16.01.1991**
(21) Anmeldenummer: 86116612.2
(22) Anmeldetag: 28.11.1986
(51) Int. Cl.: F02P 7/067, G01M 15/00, F02P 7/06

(54) **Geberanordnung**
Angle sensor arrangement
Capteur de position

(30) Priorität: 25.01.1986 DE 3602292
(43) Veröffentlichungstag der Anmeldung: 05.08.1987
(73) Patentinhaber: AUDI AG, 85045 Ingolstadt (DE)
(72) Erfinder: Pagel, Ernst-Olav, Dr., Dipl.-Ing., D-8074 Böhmfeld (DE); Bois, Wilhelm, Dipl.-Ing., D-8074 Gaimersheim (DE); Duba, Peter, Dipl.-Ing., D-8071 Wettstetten (DE)
(74) Vertreter: Le Vrang, Klaus

(56) Entgegenhaltungen:
- EP-A- 0 010 033
- EP-A- 0 101 332
- FR-A- 2 444 274
- FR-A- 2 445 511
- US-A- 4 181 884
- US-A- 4 442 822

## Beschreibung

Die Erfindung betrifft eine Geberanordnung zur Drehwinkelerkennung des Kurbelwellenwinkels einer Brennkraftmaschine gemäß Oberbegriff des Anspruchs 1.

Die US-A 4 181 884 beschreibt eine Anordnung, bei dem aus dem Zahnkranz an der Schwungscheibe einer Brennkraftmaschine zur Erkennung der Stellung ein Zahn entfernt wurde. Das Fehlen des Zahnes wird dadurch erfaßt, daß zwei Sensoren winklig zueinander im Winkelabstand des ganzzahligen Vielfachen der Breite einer Zahn-Lücken-Einheit angeordnet sind und ihre Ausgangssignale subtrahiert werden. Bei Vorbeilauf der Lücke ist das Subtraktionsergebnis von Null verschieden, die Lücke kann auf diese Weise erfaßt werden. Diese und ähnliche Geberanordnungen werden heute in Brennkraftmaschinen serienmäßig verwendet, um für Zündzeitpunktsteuerungen oder -regelungen ein Zylindersignal zu liefern, das in fester Beziehung zu einer vorgegebenen Stellung, beispielsweise dem oberen Totpunkt eines Zylinders, steht.

Andere Möglichkeiten bestehen darin, derartige Signale durch eine am Verteiler vorgesehene Blende zu erzeugen, die Ausschnitte trägt, die mit Hilfe eines Hall-Elementes erfaßt werden. Auch andere Geberelemente wie Fotozellen, Reedrelais oder ähnliches sind möglich. Ein Beispiel für eine derartige Technik liefert die FR-A-2 444 274. Derartige Geberanordnungen legen zwar die Stellung beispielsweise des oberen Totpunktes eines Zylinders fest, sie sind jedoch nicht in der Lage zylinderselektive Signale zu erzeugen. Dazu ist es notwendig, der nachfolgenden Logik in irgendeiner Form mitzuteilen, wann der Arbeitstakt einer 720° Kurbelwellenwinkel dauernden Arbeitsabfolge eines Motors beginnt.

Aufgabe der Erfindung ist es, eine Geberanordnung zu schaffen, mit der ein Referenzzylinder der Brennkraftmaschine gezielt einer bestimmten Kurbelwellenwinkelstellung zugeordnet werden kann.

Die Aufgabe wird gelöst durch den Hauptanspruch.

Erfindungsgemäß ist vorgesehen, daß dem einen Sensor zur Erfassung der Markierung noch ein zweiter Sensor im vorgegebenen Winkelabstand zum ersten Sensor zugeordnet wird, und das Signal des zweiten Sensors gibt im Vergleich mit dem Signal des ersten Sensors eine Auskunft darüber, ob die beiden Sensoren eine relativ kurze oder relativ längere Markierung auf dem Signalgeber erfaßt haben. Somit kann eine relativ längere Markierung, die dem Referenzsignal zugeordnet wird, von den kürzeren Zylindermarkierungen diskriminiert werden.

Bevorzugte Ausführungsformen sind in den Unteransprüchen beschrieben. Die einzelnen Vorteile dieser jeweiligen Ausführungsformen wird in Verbindung mit den zugehörigen Zeichnungen detailliert dargestellt.

Im folgenden wird die Erfindung anhand der Zeichnungen näher dargestellt. Es zeigen:
Fig. 1 die Darstellung eines Gebers gemäß Stand der Technik in Aufsicht;
Fig. 2 die Vorrichtung nach Fig. 1 in Seitenansicht;
Fig. 3 die erfindungsgemäße Geberanordnung in Aufsicht;
Fig. 4 eine erste Auswerteschaltung zur Signalverarbeitung;
Fig. 5 eine Darstellung der in der Schaltung nach Fig. 4 auftretenden Signale;
Fig. 6 eine zweite Ausführungsform der Auswerteschaltung;
Fig. 7 eine Darstellung der in der Schaltung nach Fig. 6 auftretenden Signale;
Fig. 8 eine dritte Ausführungsform der Auswerteschaltung; und
Fig. 9 die in der Auswerteschaltung nach Fig. 8 auftretenden Signale.

In Fig. 1 ist eine Geberanordnung gemäß Stand der Technik in Aufsicht gezeigt. Ein Blendenrad 10 besitzt Markierungen 12, wobei die Anzahl der Anzahl der Zylinder der Brennkraftmaschine entspricht. Ein Sensor oder Geber 14 erfaßt während der Umdrehung des Blendenrades 10 das Vorbeilaufen der Markierung 12 und gibt während der Dauer des Vorbeilaufes ein Signal ab.

In Fig. 2 ist die Seitenansicht eines derartigen Aufbaus gezeigt, dabei ist der Sensor 14 als Hall-Element dargestellt, das Aussparungen 12 im Blendenrad 10 erfaßt.

Bei dieser Anordnung ist es nicht möglich, die Zuordnung zwischen der Markierung 12 und dem zugehörigen Zylinder der Brennkraftmaschine eindeutig festzustellen.

Zur Erfassung eines vorgegebenen Referenzzylinders ist der in Fig. 3 dargestellte Aufbau vorgesehen, bei dem eine der Markierungen sich von den anderen Markierungen unterscheidet, um dadurch ein Referenzsignal zu erzeugen.

Erfindungsgemäß ist ebenfalls ein Blendenrad 10 vorgesehen, das Markierungen 12 trägt, wobei jede Markierung 12 einen Winkelbereich γ überdeckt und im Vorbeilauf in dem Sensor 14 ein Signal erzeugt, dessen Dauer sich dementsprechend aus der Umdrehungsgeschwindigkeit des Blendenrades 10 und der Winkel γ bestimmt.

Eine einem vorbestimmten Referrenzzylinder zugeordnete Markierung 18 unterscheidet sich von den übrigen Markierungen 12 durch die Größe. Sie überdeckt einen Winkelbereich, der um einen Winkel α größer ist als der Winkel γ.

Weiterhin ist, um einen Winkel β zum Sensor 14 versetzt, ein zweiter Sensor 16 vorgesehen, der im Aufbau identisch dem Sensor 14 ist.

Wie in den Fig. 1 und 2 dargestellt, sind vorzugsweise die Markierungen als Aussparungen in einem mit metallischen Blendenrad vorgesehen, während die Sensoren 14 und 16 als Hall-Elemente ausgeführt sind. Andere im Stand der Technik übliche Paarungen, wie Durchbrüche und Fotozellen, Lichtquellen und Fotozellen, bzw. Fototransistoren, Magnete und Readrelais oder ähnliches können selbstverständlich ebenfalls Verwendung finden.

Jede der Markierungen 12 bzw. 18 erzeugt in dem Sensor 14 ein Signal S1, und in dem Sensor 16 ein Signal S2. Die Signale S1 bzw. S2 werden in einer nachfolgenden Auswerteschaltung dazu bestimmt, das Referenzsignal, das immer nur bei dem Vorbeilauf der Markierung 18 auftreten soll, zu erzeugen.

Die zugehörigen Auswerteschaltungen sowie der Signalverlauf in den Auswerteschaltungen werden unter Bezugnahme auf die folgenden Figuren beschrieben. Aus den Signalabläufen ergeben sich gleichzeitig die Anforderungen, die an die Größenordnungen der Winkel α, β und γ zu stellen sind.

Fig. 4 zeigt eine erste einfache Auswertschaltung, in der das Signal S1 vom Sensor 14 einem Eingang 20 und das Signal S2 vom Sensor 16 einem Eingang 22 zugeführt wird. Das Signal 20 wird gleichzeitig am Ausgang 24 wieder abgegriffen und dient dort als Drehzahlsignal, beispielsweise, um Notlaufeigenschaften der Brennkraftmaschine ableiten zu können. Da das Signal S1 keine aktiven Bauelemente durchläuft, beeinträchtig einen Ausfall der Auswerteschaltung das Vorhandensein des Notlaufsignales nicht.

Die Auswertschaltung wird im wesentlichen gebildet durch ein Und-Gatter 28, das erfaßt, wann sowohl das Signal S1 als auch das Signal S2 anliegen, und in dieser Phase wird ein Referenzsignal am Ausgang 26 erzeugt.

Zum Verständnis der Schaltungen ist notwendig, darauf hinzuweisen, daß die Schaltungen in negativer Logik ausgelegt sind, so daß das Anliegen eines Signales durch den Zustand "low" repräsentiert wird.

Die in Fig. 5 abgeleiteten Signale beruhen auf einem Blendenrad 10, dessen Aussparung α einem Drehwinkel von 30° der Nockenwelle entspricht und dessen Winkel β einen Winkel von 45° Nockenwelle entspricht.

Das in Fig. 5a dargestellte Signal S1 wird dem einen Eingang des NAND-Gatters 28 zugeführt, das in Fig. 5b dargestellte Signal S2 ist identisch mit dem Signal S1 in Fig. 5a im Hinblick auf seine Signalabfolge, jedoch phasenversetzt um den Winkel β. Die Abstimmungen der Winkel α, β und γ ist so, daß nur bei Vorbeilauf der breiteren Markierung 18 an den Sensoren 14 und 16 beide Sensoren 14 und 16 gleichzeitig ein Signal abgreifen, wodurch am Ausgang des NAND-Gatters 28 ein Signal auftritt, was, nach erneuter Negierung, als Referenzsignal 26 am Ausgang abgreifbar ist und in Fig. 5c entsprechend dargestellt ist.

Fig. 6 zeigt eine weitere Ausführungsmöglichkeit der Auswerteschaltung, die verwendet wird, um den in Fig. 5c dargestellten Referenzdoppelimpuls in einen eindeutigen Referenzimpuls umzusetzen.

Das Signal S1 des Gebers 14 wird an den Eingang 20 der Schaltung gelegt, das Signal S2 des Gebers 18 an den Eingang 22. Wie bei der Schaltung nach Fig. 4 liegt das Signal am Eingang 20 gleichzeitig am Ausgang 24 als Drehzahlsignal an.

Gleichzeitig wird das Signal vom Eingang 20 auf den Trigger-Eingang eines D-Flip-Flops 30 gesetzt, das jedesmal, wenn die rückwärtige Kante einer Markierung 12 bzw. 18 an dem Sensor 14 vorbeiläuft, getriggert wird und damit der Q-Ausgang des D-Flip-Flops nur dann in den Zustand "high" schaltet, wenn zu der Zeit der positiven Trigger-Flanke der Dateneingang vorher den Zustand "low" hatte. Somit entsteht am Ausgang des Flip-Flops eine Impulsfolge, die nur einmal pro Umdrehung des Blendenradgebers 10 in den Zustand "high" übergeht, und zwar genau am Ende des Schlitzes C, wenn dessen rückwärtige Flanke den Sensor 14 passiert.

Das am Ausgang 24 abgegriffene Drehzahlsignal hat, da es die einfache Durchschaltung des Signales S1 vom Geber 14 ist, unterschiedliche, von der Breite der Markierungen 12 bzw. 18 abhängige Breite und somit ein ungleiches Tastverhältnis.

Fig. 8 zeigt eine andere Auswerteschaltung bei der das Drehzahlsignal gleiches Tastverhältnis, wenn der Winkel β zwischen den beiden Sensoren 14 bzw. 16 gleich der Winkelbreite γ der Markierungen A, B, D gewählt wird, besitzt.

Wiederum ist ein Eingang 20 und eine Eingang 22 vorgesehen, dem die Signale S1 und S2 der Sensoren 14 und 16 zugeführt werden, das Referenzsignal wird am Ausgang der Schaltung 26 abgegriffen, das Drehzahlsignal am Ausgang 24.

Es ist in der Schaltung ein D-Flip-Flop 36 vorgesehen, an dessen Reset-Eingang das Signal S1 vom Eingang 20 gelegt wird. Der D-Eingang des Flip-Flops 36 erhält das negierte Signal S1, und dem Clock-Eingang des Flip-Flops 36 wird das Ausgangssignal eines NAND-Gatters 34 zugeführt, an dessen einen Eingang das am Gatter 32 abgegriffene negierte Signal S1 anliegt und an dessen anderen Eingang das Signal S2 anliegt. Der Ausgang dieses NAND-Gatters 34 liefert gleichzeitig am Ausgang 24 der Auswerteschaltung das gewünschte Drehzahlsignal n.

Die Funktion der Schaltung ist folgende: In Fig. 9a ist das Signal S1 vom Sensor 14, in Fig. 9b ist das Signal S2 vom Sensor 16 dargestellt. Fig. 9c zeigt das am Dateneingang des Flip-Flops 36 anstehende Signal, das das negierte Signal von S1, also S̅1̅ ist. Da das Signal aus Fig. 9b und das Signal aus Fig. 9c dem NAND-Gatter 34 jeweils an den Eingängen zugeführt wird, ist das Signal in Fig. 9d das am Ausgang des NAND-Gatters 34 anstehende Signal, das als Drehzahlsignal verwendet werden kann, wobei das Taktverhältnis des Signales nach Fig. 9d konstant ist.

Zu den dargestellten Zeitpunkten t1, t2, t5 und t6 ist das invertierte Signal S1 "low", so daß das Flip-Flop 36 durch dieses Signal bei der Ansteuerung des Clock-Einganges nicht gesetzt wird.

Zum Zeitpunkt t3 ist durch die Schlitzverbreiterung α das Signal S̅1̅2̅ "high", so daß Flip-Flop gesetzt wird und damit das Referenzsignal entsteht. Zum Zeitpunkt t4 setzt die positive Flanke von S1, die dem Reset-Eingang zugeführt wird, das Flip-Flop zurück.

## Patentansprüche

1. Geberanordnung zur Drehwinkelerkennung der Kurbelwelle einer Brennkraftmaschine, mit
a) einem Signalgeber (10)
b) Markierungen (A, B, C, D), die dem Signalgeber (10) zugeordnet sind und in ihrer Anzahl auf die Zylinderanzahl abgestimmt sind und durch die während eines bestimmten Kurbelwellenwinkelbereichs ein Signal erzeugbar ist, wobei eine der Markierungen (C) einen relativ größeren Kurbelwellenwinkelbereich abdeckt als die restlichen Markierungen,
c) einem ersten Sensor (14) zum Abfragen der Markierungen (A, B, C, D),
d) einem zweiten Sensor (16), der in einem definierten Winkelabstand (a) hinsichtlich des Drehwinkels des Signalgebers (10) zum ersten Sensor (14) angeordnet ist,
e) einer Auswertschaltung (28; 30; 32, 34, 36), der die Sensorsignale (S₁, S₂) zugeführt werden und die während des Vorbeilaufs der Markierungen (A, B, C, D) an den Sensoren (14, 18,) Signale (n, Ref.) abgibt, dadurch gekennzeichnet, daß
f) der Signalgeber (10) mit halber Drehzahl der Kurbelwelle läuft,
g) einem Referenzzylinder eine Referenzmarkierung (C) zugeordnet ist,
h) die Referenzmarkierung (C) die Markierung mit dem größeren winkelbereich (α) ist,
i) der Winkelabstand (β) zwischen den beiden Sensoren (14, 18) kleiner ist als der Winkelabstand zwischen zwei Markierungen (A, B, D) abzüglich des Winkels (γ) einer Zylindermarkierung, und
j) der Winkelbereich der Referenzmarkierung (α + γ) größer ist als der Winkelabstand (β) der Sensoren (14, 18).

2. Geberanordnung nach Anspruch 1, dadurch gekennzeichnet, daß die Auswertschaltung einen ersten Ausgang (26) aufweist, auf dem bei einer durch die Referenzmarkierung (18) vorbestimmten Winkelstellung innerhalb eines 720° Arbeitstaktes der Kurbelwelle ein Referenzsignal ausgegeben wird und einen zweiten Ausgang (24), der Signale im Abstand der Zylinderabfolge liefert.

3. Geberanordnung nach einem der vorhergehenden Ansprüche, dadurch gekennzeichnet, daß die Auswertschaltung ein Referenzsignal angibt, wenn jeder der beiden Sensoren (14, 16) ein Signal erzeugt.

4. Geberanordnung nach Anspruch 3, gekennzeichnet durch ein Und-Gatter (28), dessen Eingängen die Signale der Sensoren zugeführt werden und an dessen Ausgang das Referenzsignal abgegriffen wird.

5. Geberanordnung nach einem der Ansprüche 1 oder 2, dadurch gekennzeichnet, daß die Auswertschaltung ein Referenzsignal abgibt, wenn das Signal des ersten Sensors (14) anliegt und das Signal des zweiten Sensors (16) einen vorherbestimmten logischen Wert besitzt.

6. Geberanordnung nach Anspruch 5, dadurch gekennzeichnet, daß die Signaldauer des Referenzsignales einer Periode der Signalfolge vom ersten Sensor (14) entspricht.

7. Geberanordnung nach Anspruch 5 oder 6, dadurch gekennzeichnet, daß die Auswertschaltung ein Flip-Flop (30) aufweist, auf dessen Dateneingang das Signal des zweiten Sensors (16) und auf dessen Triggereingang das Signal des ersten Sensors (14) gelegt wird und an dessen Ausgang das Referenzsignal abgegriffen wird.

8. Geberanordnung nach einem der Ansprüche 1 oder 2, dadurch gekennzeichnet, daß die Auswertschaltung ein Referenzsignal abgibt, wenn das Signal des ersten Sensors (14) einen vorbestimmten logischen wert aufweist, wobei die rückwärtige Flanke des Signals vom zweiten Sensor (16) die Auswertschaltung zur Abgabe eines Referenzsignals triggert.

9. Geberanordnung nach Anspruch 8, gekennzeichnet durch ein NAND-Gatter (34), dessen Eingängen das negierte Signal des ersten Sensors und das Signal des zweiten Sensors zugeführt wird und dessen Ausgang mit dem Flop-Eingang eines D-Flip-Flops (36) verbunden ist, dem das invertierte Signal des ersten Sensors zugeführt wird und dem das Referenzsignal abgenommen wird.

## Claims

1. Transmitter arrangement for detection of the angle of rotation of the crankshaft of an internal combustion engine, having
a) a signal transmitter (10)
b) marks (A, B, C, D) which are assigned to the signal transmitter (10) and the number of which is matched to the number of cylinders, and by means of which a signal can be generated during a specific crankshaft angular range, one of the marks (C) covering a relatively larger crankshaft angular range than the remaining marks,
c) a first sensor (14) for interrogating the marks (A, B, C, D),
d) a second sensor (16) which is arranged at a defined angular distance (α) in respect of the angle of rotation of the signal transmitter (10) in relation to the first sensor (14),
e) an evaluation circuit (28; 30; 32, 34, 36), to which the signal sensors (S₁, S₂) are fed and which emits signals (n,Ref.) to the sensors (14, 18) during the passing by of the marks (A, B, C, D), characterized in that
f) the signal transmitter (10) runs at half the speed of rotation of the crankshaft,
g) a reference mark (C) is assigned to a reference cylinder,
h) the reference mark (C) is the mark with the greater angular range (α),
i) the angular distance (β) between the two sensors (14, 18) is smaller than the angular distance between two marks (A, B, D) minus the angle (γ) of a cylinder mark, and
j) the angular range of the reference mark (a + γ) is greater than the angular distance (β) of the sensors (14, 18).

2. Transmitter arrangement according to Claim 1, characterized in that the evaluation circuit has a first output (26), on which a reference signal is issued in the case of an angular position, predetermined by the reference mark (18), within a 720° power cycle of the crankshaft, and a second output (24) which supplies signals in sequence with the cylinder sequence.

3. Transmitter arrangement according to one of the preceding claims, characterized in that the evaluation circuit indicates a reference signal if each of the two sensors (14, 16) generates a signal.

4. Transmitter arrangement according to Claim 3, characterized by an AND gate (28), to the inputs of which the signals of the sensors are fed, and at the output of which the reference signal is tapped off.

5. Transmitter arrangement according to one of Claims 1 or 2, characterized in that the evalution circuit emits a reference signal if the signal of the first sensor (14) is present and the signal of the second sensor (16) has a previously determined logical value.

6. Transmitter arrangement according to Claim 5, characterized in that the signal length of the reference signal corresponds to one period of the signal sequence of the first sensor (14).

7. Transmitter arrangement according to Claim 5 or 6, characterized in that the evaluation circuit has a flip-flop (30), to the data input of which the signal of the second sensor (16) is applied and to the trigger input of which the signal of the first sensor (14) is applied and at the output of which the reference signal is tapped off.
8, Transmitter arrangement according to one of Claims 1 or 2, characterized in that the evaluation circuit emits a reference signal if the signal of the first sensor (14) has a predetermined logical value, the rear edge of the signal of the second sensor (16) triggering the evaluation circuit to emit a reference signal.

9. Transmitter arrangement according to Claim 8, characterized by a NAND gate (34), to the inputs of which the negated signal of the first sensor and the signal of the second sensor are fed, and the output of which is connected to the flop-input of a D-flip-flop (36), to which the inverted signal of the first sensor is fed and at which the reference signal is tapped off.

## Revendications

1. Dispositif transmetteur pour la reconnaissance de l'angle de rotation du vilebrequin d'un moteur à combustion interne, comprenant :
a) un générateur de signaux (10)
b) des repères (A, B, C, D) disposés sur le générateur de signaux (10) et dont le nombre correspond au nombre de cylindres, et par l'intermédiaire desquels un signal peut être produit pendant une plage déterminée d'angles de rotation du vilebrequin, l'un des repères (C) couvrant une plage d'angles de rotation du vilebrequin relativement plus grande que celle des autre repères,
c) un premier capteur (14) pour explorer les repères (A, B, C, D),
d) un second capteur (16) disposé avec un écart angulaire (β) déterminé par rapport au premier capteur (14) en considérant l'angle de rotation du générateur de signaux (10)
e) un circuit d'évaluation (28; 30; 32, 34, 36) auquel sont appliqués les signaux (S₁, S₂) des capteurs et qui, pendant le passage des repères (A, B, C, D) devant les capteurs (14, 16), envoie des signaux (n, Ref.). caractérisé en ce que
f) le générateur de signaux (10) tourne à la moitié du nombre de tours du vilebrequin,
g) un repère de référence (C) est placé sur un cylindre de référence,
h) le repère de référence (C) est le repère qui a la plus grande plage d'angles (α),
i) l'écart angulaire (β) entre les deux capteurs (14, 16) est plus petit que l'écart angulaire entre deux repères (A, B, D), déduction faite de l'angle (γ) d'un repère de cylindre, et
j) la plage d'angles du repère de référence (α + γ) est plus grande que l'écart angulaire (β) des capteurs (14, 16).

2. Dispositif transmetteur selon la revendication 1, caractérisé en ce que le circuit d'évaluation présente une première sortie (26) à laquelle est émis un signal de référence pour une position angulaire définie par le repère de référence (18) à l'intérieur d'un temps moteur de 720° du vilebrequin, et une seconde sortie (24), qui fournit des signaux avec un espacement correspondant à la série des cylindres.

3. Dispositif transmetteur selon l'une quelconque des revendications précédentes, caractérisé en ce que le circuit d'évaluation fournit un signal de référence lorsque chacun des deux capteurs (14,16) produit un signal.

4. Dispositif transmetteur selon la revendication 3, caractérisé par une porte NON-ET (28) aux entrées de laquelle sont appliqués les signaux des capteurs et à la sortie de laquelle est prélevé le signal de référence.

5. Dispositif transmetteur selon la revendication 1 ou 2, caractérisé en ce que le circuit d'évaluation fournit un signal de référence lorsque le signal du premier capteur (14) est présent et que le signal du second capteur (16) possède une valeur logique prédéterminée.

6. Dispositif transmetteur selon la revendication 5, caractérisé en ce que la durée du signal de référence correspond à une période de la suite de signaux du premier capteur (14).

7. Dispositif transmetteur selon la revendication 5 ou 6, caractérisé en ce que le circuit d'évaluation comporte une bascule (30) à l'entrée de données de laquelle est appliqué le signal du second capteur (16) et à l'entrée de déclenchement de laquelle est appliqué le signal du premier capteur (14) et à la sortie de laquelle est prélevé le signal de référence.

8. Dispositif transmetteur selon la revendication 1 ou 2, caractérisé en ce que le circuit d'évaluation émet un signal de référence lorsque le signal du premier capteur (14) a une valeur logique prédéterminée, tandis que le front arrière du signal du second capteur (16) déclenche le circuit d'évaluation pour l'émission d'un signal de référence.

9. Dispositif transmetteur selon la revendication 8, caractérisé par une porte NON-ET (34), dont les entrées reçoivent le signal inversé du premier capteur et le signal du second capteur, et dont la sortie est reliée à l'entrée d'horloge d'une bascule de type D (36), à laquelle est appliqué le signal inverse du premier capteur et d'où est extrait le signal de référence.
